# EUROPÄISCHE PATENTSCHRIFT

(11) **EP 1 012 906 B1**
(45) Veröffentlichungstag und Bekanntmachung des Hinweises auf die Patenterteilung: **14.11.2001**
(21) Anmeldenummer: 98934748.9
(22) Anmeldetag: 19.05.1998
(51) Int. Cl.: H01Q 3/26, H01Q 3/32, H01Q 21/24

(54) **EBENE MIKROWELLENANTENNE**
MICROWAVE FLAT ANTENNA
ANTENNE PLANE A HYPERFREQUENCES

(30) Priorität: 24.09.1997 DE 19742090
(43) Veröffentlichungstag der Anmeldung: 28.06.2000
(73) Patentinhaber: ROBERT BOSCH GMBH, 70442 Stuttgart (DE)
(72) Erfinder: WIXFORTH, Thomas, D-31180 Emmerke (DE)
(86) Internationale Anmeldenummer: DE9801375
(87) Internationale Veröffentlichungsnummer: WO9916148

(56) Entgegenhaltungen:
- EP-A- 0 456 579
- EP-A- 0 543 519
- PATENT ABSTRACTS OF JAPAN vol. 13, no. 128 (E-735), 29. März 1989 & JP 63 296402 A (MITSUBISHI ELECTRIC CORP.), 2. Dezember 1988

## Beschreibung

Die Erfindung betrifft eine Mikrowellenantenne mit miteinander über Leitungen definierter Länge verknüpften Einzel-Antennen-Elementen, die über einer Masseebene angeordnet sind.

Die Erfindung betrifft im speziellen eine ebene Mikrowellenantenne der gattungsgemäßen Art, wobei benachbart der Ebene, in der die Einzel-Antennen-Elemente angeordnet sind, eine verschiebbare Ebene (Einstellebene) angeordnet ist, die Mittel trägt, um phasenverschiebend auf die von den Leitungen geführten Einzelsignale einzuwirken. Die gattungsgemäßen Antennen können sowohl Sende- wie Empfangsantennen sein.

Ebene Mikrowellenantennen der gattungsgemäßen Art sind im Stand der Technik bekannt, beispielsweise die Flachantenne A60-F der Marke Blaupunkt. Solche ebenen Mikrowellenantennen sind vor allen Dingen dazu gedacht, die sogenannten "Satellitenschüsseln" zu ersetzen, die in den letzten Jahren sehr populär geworden sind, deren äußeres Erscheinungsbild aber häufig Kritik auslöst, da es in das äußere Erscheinungsbild von Gebäuden und Landschaften in ästhetisch störender Weise eingreift. Die bekannten Flachantennen müssen - wie auch die bereits erwähnten Parabolantennen -hinsichtlich zweier Freiheitsgrade auf den jeweiligen zu empfangenden Satelliten ausgerichtet werden, um akzeptable Störabstände des Antennensignals zu liefern. Die beiden Freiheitsgrade werden üblicherweise als "Elevation" und "Azimut" bezeichnet, wobei die Elevation einem Winkel entspricht, der zwischen der Hauptkeulenrichtung der Antennenhauptebene liegt und der Azimut ϕ die Drehung der gesamten Anordnung um eine Hochachse charakterisiert. Je nach Lage des beschreibenden Koordinatensystems können auch andere Winkelbezeichnungen gewählt sein.

Alle bisher angebotenen Planarantennen (ebenen Antenne) können nur in der zu ihrer Grundfläche senkrechten Einfallsrichtung empfangen. Ein mechanisches Ausrichten ist daher ebenfalls erforderlich.

Aus der EP 0 456 579 A1 ist eine ebene Mikrowellenantenne bekannt, bei der die Hauptkeulenrichtung eingestellt werden kann, ohne die Hauptebene zu verschwenken. Bei diesem spezielleren Stand der Technik, von dem die Erfindung ausgeht, ist zumindest eine Einstellebene vorgesehen, auf der keilförmig ausgebildete Mittel vorgesehen sind, um die jeweiligen Leitungen, die von den Einzelantennen-Elementen herrühren, mit einem definierten Phasenverzug zu beaufschlagen. Auf diese Weise läßt sich erreichen, daß der Winkel , der zwischen Hauptkeulenrichtung und Grundebene der Planarantenne gebildet wird, von 90° abweichen kann.

Bei Vorhandensein lediglich einer Einstellebene, die in einer Richtung verschiebbar ist, wird bei einer solchen Antenne lediglich die Möglichkeit geschaffen, die Hauptkeulenrichtung in einer Ebene zu verschwenken, wobei der bei klassischen Flachantennen 90° betragende Winkel zwischen der Hauptkeulenrichtung und der Grundfläche der Antennen zu einem spitzen oder einem stumpfen Winkel abgeändert werden kann, jedoch die Hauptkeulenrichtung immer in der Ebene liegt, die durch die Hochachse und die Richtung auf- bzw. absteigenden Phasenversatzes der Einzelsignale aufgespannt wird.

Um eine beliebige Ausrichtung der Hauptkeulenrichtung der Antenne in dem die Grundfläche der Antenne überspannenden Halbkugelraum ermöglichen zu können, ist bei dem Stand der Technik in Form der EP 0 456 579 A1 gemäß Unteranspruch 5 vorgesehen, zwei rechtwinklig zueinander angeordnete Einstellebenen vorzusehen, so daß Phasenverschiebungen der Einzelsignale in zwei senkrecht aufeinanderstehenden Richtungen ermöglicht werden.

Mit einer solchen Antenne ist theoretisch die Aufgabe gelöst, eine Planarantenne zu schaffen, die unauffällig parallel zu einer Wand oder einer anderen ebenen Fläche, beispielsweise an Wohnhäusern o.ä. angebracht werden kann, wobei durch die einstellbare Richtcharakteristik der Antenne sichergestellt ist, daß ein Empfang in beliebiger Lage bzw. räumlicher Orientation der Grundfläche der Antenne möglich ist.

Die aus der europäischen Offenlegungsschrift bekannte Planarantenne mit einstellbarer Richtcharakteristik ist jedoch mit einigen Nachteilen behaftet, die ihre praktische Anwendbarkeit sehr einschränken. Zum einen ist vorgesehen, daß sich die Mittel, die phasenverschiebend auf die Einzelleitungen wirken sollen, rechtwinklig zu den Leitungen erstrecken, wobei die in der Offenlegungsschrift offenbarte keilförmige Ausbildung der phasenverschiebend wirkenden Elemente eine gewisse Dicke der Einstellebene erfordert und fertigungstechnische Probleme bietet.

Darüber hinaus ist der Aufbau mit zwei senkrecht zueinander angeordneten Einstellebenen aufwendig und verteuert die Antenne.

Der Erfindung liegt daher als erste Aufgabe zugrunde, eine Antenne der speziellen Gattung, ausgehend von dem Stand der Technik in Form der EP 0 456 579 A1 so zu verbessern, daß die phasenverschiebend wirkenden Elemente einfacher auf der Einstellebene herzustellen und mechanisch störungsunanfälliger sind.

Die Lösung der Aufgabe ist bei einer gattungsgemäßen ebenen Mikrowellenantenne dadurch gekennzeichnet, daß die Leitungen jeweils unterbrochen sind, daß jede Unterbrechungsstelle jeweils mit einem auf der verschiebbaren Ebene angeordneten, im wesentlichen U-förmigen Leiterabschnitt überbrückt wird, dessen effektive Länge durch Verschieben der Einstellebene veränderlich ist.

Durch die vorgesehene Unterbrechung der Leitungen wirkt der jede Unterbrechungsstelle zugeordnete, im wesentlichen U-förmige Leiterabschnitt gleichsam wie eine veränderliche Ausziehleitung, wodurch die Laufzeit des Signals und damit seine Phasenlage beeinflußt werden können. Die erfindungsgemäß auf der Einstellebene vorgesehenen Phasenschieber/Laufzeitglieder können auf der Einstellebene in verschiedenen Herstellungstechniken bzw. Leitertechniken angeordnet sein. Hierzu gehören Mikrostreifenleitungen, Triplate-Leitung oder auch Streifenleitung, suspendedsubstrate-Leitung, Schlitzleitung, Koplanarleitung, koplanare Streifenleitung.

Besonders bevorzugt ist dabei die Einstellebene zwischen Massenebene und der Ebene der Einzelantenne-Elemente angeordnet. Die U-förmigen Leiterabschnitte können galvanisch oder aber gemischt induktiv/kapazitiv gekoppelt sein.

Dabei kann durch Verschieben der Einstellebene der Winkel zwischen Hauptkeulenrichtung und der Antennenhauptebene eingestellt werden, wobei bevorzugt die Einstellebene in Form einer Folie ausgebildet ist, an deren Rändern Zugmittel angreifen. Diese Zugmittel können beispielsweise einander gegenüberliegend angeordnete Schrauben sein, mit denen sich die Einstellebene in Form der Folie jeweils in eine Richtung bewegen läßt.

Erfindungsgemäß ist bevorzugt vorgesehen, daß genau eine Einstellebene vorhanden ist, um den mechanischen Aufbau der Antenne zu vereinfachen. Um trotzdem die Hauptkeulenrichtung bei gegebenem Winkel zwischen Hauptkeulenrichtung und Antennenebene im Raum ausrichten zu können, ist eine erfinderische Weiterbildung der erfindungsgemäßen ebenen Mikrowellenantenne dadurch gekennzeichnet, daß die Antennenebene drehbar gelagert ist, und so auch ein Winkel ϕ um die Hochachse einstellbar ist.

Gegenüber dem Stand der Technik in Form der erwähnten gattungsbildenden EP 0 456 579 A1 wird so ein vereinfachter Aufbau erzielt, der darüber hinaus wegen der speziellen Ausgestaltung der phasenverschiebend wirkenden Elemente preiswerter herzustellen und störunempfindlicher ist.

Es ist ein weiterer Nachteil der den speziellen gattungsbildenden Stand der Technik darstellenden Planarantenne gemäß der EP 0 456 579 A1, daß die Planarantenne gemäß des Standes der Technik nur für die Polarisationsarten linkszirkular (LHCP) und rechtszirkular (RHCP) geeignet ist.

Der Erfindung liegt daher die weitere Aufgabe zugrunde, eine planare Mikrowellenantenne zu schaffen, die für beliebige Polarisationsarten geeignet ist.

Die Lösung der Aufgabe ist bei einer Mikrowellenantenne mit miteinander über Leitungen definierter Länge verknüpften Einzel-Antennen-Elementen, die über einer Masseebene angeordnet sind, gekennzeichnet durch einen zweischaligen Aufbau, wobei jede Schale zumindest eine Einzel-Antennen-Elemente enthaltende Ebene aufweist und die Vorzugsrichtung der Einzel-Antennen-Elemente der ersten Schale rechtwinklig zu der Vorzugsrichtung der Einzel-Antennen-Elemente der zweiten Schale verläuft.

Dabei ist zur einfachen Wahl der Polarisationsrichtung bevorzugt vorgesehen, daß die jeweils aufsummierten Signale der ersten und der zweiten Schale zu jeweils einem von zwei Auskoppelkontakten geleitet werden, die um einen Winkel von π/2 zueinander versetzt in einem kreisförmigen Ausschnitt angeordnet sind, und daß ein in dem kreisförmigen Ausschnitt drehbar gelagerter Hohlleiter mit kreisförmigem Querschnitt zwei korrespondierende, um π/2 zueinander versetzt angeordnete Auskoppelkontakte aufweist.

Die erfindungsgemäße Lösung läßt sich insbesondere vorteilhaft anwenden mit der erfindungsgemäß vorgeschlagenen Mikrowellen-antenne mit einstellbarer Richtcharakteristik, bei der genau eine verschiebbare Ebene mit im wesentlichen U-förmigen Leiterabschnitten als phasenverschiebende Elementen auf einer drehbaren Hauptebene angeordnet ist, so daß die Hauptkeulenrichtung mit geringem Aufwand eingestellt werden kann. Durch die Kombination der beiden Maßnahmen wird eine Antenne geschaffen, die sich beispielsweise für Satellitenempfang und -kommunikation u.ä. Anwendungsfälle eignet, wobei die Antenne unauffällig parallel zu einer beliebigen Fläche, beispielsweise einer Hauswand, einer Giebelwand u.ä. angebracht werden kann und gute Störabstände des Antennensignals bei beliebigen Polarisationsarten liefert.

Weitere bevorzugte Ausführungsformen der Erfindung sind in den Unteransprüchen näher beschrieben.

Die Erfindung wird im folgenden anhand eines in der Zeichnung näher dargestellten Ausführungsbeispieles erläutert. In der Zeichnung zeigen:
- Figur 1 -: eine schematische Darstellung der Einstellmöglichkeiten der Richtung der Hauptkeule bei einer erfindungsgemäßen Flachantenne,
- Figur 2 -: eine schematische perspektivische Darstellung des Schichtaufbaus einer erfindungsgemäßen Flachantenne,
- Figur 3 -: den Schichtaufbau gemäß Figur 2, als Explosionszeichnung,
- Figur 4 -: eine perspektivische schematische Darstellung der beiden Schalen mit um π/2 zueinander versetzt angeordneten Antennenelementen,
- Figur 5 -: die Darstellung gemäß Figur 4 in Draufsicht, wobei die Auskoppelkontakte eines zentralen Hohlleiters in einer ersten Stellung dargestellt sind,
- Figur 6 -: die Darstellung gemäß Figur 5, wobei die Auskoppelorte versetzt sind, um eine andere Polarisationsebene empfangbar zu machen,
- Figur 7 -: eine schematische Darstellung einer möglichen Gestaltung einer Binär-Baumstruktur mit Einzel-Antennen-Elementen und phasenverschiebenden Gliedern, wobei der Antennenrand kreisförmig ist, und
- Figur 8 -: Beispiele für Binär-Baumstrukturen und Anordnung von phasenverschiebenden Gliedern bei verschiedenen quadratischen Anzahlen von Einzel-Antennen-Elementen.

Figur 1 zeigt in schematischer Darstellung die erfindungsgemäß vorgesehenen Freiheitsgrade zur Ausrichtung der Hauptkeule einer erfindungsgemäßen Planarantenne 10. Die erfindungsgemäße Planarantenne 10 weist beispielsweise 10 x 10 Einzel-Antennen-Elemente auf, die in Figur 1 lediglich durch jeweils einen Kreis 12 angedeutet sind. Der Rand der Antennenfläche kann - wie in Figur 1 angedeutet - beispielsweise rechteckig, d.h. der Matrix von 10 x 10 Einzel-Antennen-Elementen folgend - ausgebildet sein, oder, um die bevorzugte Drehung um die Hochachse - Z-Achse - zu ermöglichen, einen kreisförmigen Rand aufweisen.

Wie in den folgenden Figuren noch näher dargestellt ist, ist erfindungsgemäß vorgesehen, daß in Richtung der X'-Achse allen Einzel-Antennen-Elementen gleicher Koordinate eine definierte Phasenverschiebung vermittelt werden kann, wie es durch das Dreieck 14 symbolisiert ist. Auf diese Weise kann erreicht werden, daß trotz eines um einen Winkel von der Senkrechten abweichenden Einfallswinkel alle Einzelsignale der Einzel-Antennen-Elemente am Summationspunkt phasengleich auflaufen.

Erfindungsgemäß ist lediglich eine Einstellebene mit phasenverschiebend wirkenden Gliedern vorgesehen. Um die Richtung der Hauptkeule nicht nur in der durch die Z-Achse und die X'-Achse aufgespannten Ebene um einen Winkel verschwenken zu können, ist vorgesehen, daß die gesamte Antennenanordnung um die Hochachse, d.h. die Z-Achse schwenkbar ist, so daß die X'-Achse um einen Winkel ϕ zur X-Achse verschwenkt werden kann. Bei entsprechender Ausrichtung der Antennenfläche kann der Winkel ϕ beispielsweise ein Azimut sein.

Das erfindungsgemäß vorgesehene sehr einfache Konzept ermöglicht billige Antennen, die in beliebiger Lage an Gebäudewänden, und insbesondere parallel zu einer Gebäudewand, angeordnet werden können, wobei die Richtung der Hauptkeule gleichwohl im Raum frei ausgerichtet werden können.

Figur 2 zeigt den erfindungsgemäß vorgesehenen Aufbau einer Planarantenne; in Figur 3 sind die in Figur 2 gezeigten Schichten als Explosionszeichnung dargestellt.

Erfindungsgemäß ist ein zweischaliger Aufbau vorgesehen, um zwei orthogonal zueinanderstehende Polarisationsanteile auszuwerten und so eine beliebige Polarisationarten einstellen zu können. In Figur 2 sind die zu einer oberen Schale gehörigen Schichten mit 20er-Bezugszeichen versehen, während die zu einer unteren Schale gehörigen Schichten 30er-Bezugszeichen tragen.

In Figur 2 erkennt man von oben nach unten zunächst eine Metallschicht 20, die auf einem Trägermaterial 22 aufgebracht ist, das im folgenden als "Superstrat 22" bezeichnet werden wird. Figur 3 zeigt, daß die Metallschicht 20 2 x 2 kreisförmige Ausschnitte 21 trägt. Jeder kreisförmige Ausschnitt ist Teil eines Einzel-Antennen-Elementes. Die Darstellung einer 2 x 2-Matrix von Einzel-Antennen-Elementen ist gewählt worden, um eine. leicht zu erfassende Darstellung zu ermöglichen, bei tatsächlichen Ausführungsformen der erfindungsgemäßen Antenne werden die Matrizen von Einzel-Antennen-Elementen wesentlich größer zu wählen sein, um insbesondere beim Satellitenempfang ein ausreichend starkes Gesamtsignal zu erhalten.

Unter dem Superstrat 22 ist eine Folie 24 angeordnet, die in Richtung der Pfeile in Figur 3 verschiebbar ist. Auf der Folie 24 sind im wesentlichen U-förmige Leiterabschnitte 25a und 25b angeordnet, deren Funktion bei Betrachten der nächsten Schicht, des Substrates 26, deutlich wird. Das Substrat 26 trägt eine Netzwerkstruktur mit Einzel-Antennen-Elementen 27, die sämtlich in eine Richtung parallel zueinander ausgerichtet sind. Von den Einzel-Antennen-Elementen 27, die mit den entsprechenden Kreisausschnitten 21 in der Metallschicht 20 zusammenwirken, gehen Leitungen ab, die an zwei Stellen 28a und 28b unterbrochen sind. Diese Unterbrechungsstellen werden durch die U-förmigen Leiterstücke 25a und 25b überbrückt, wobei durch die Stellung der Folie 24 die effektive Länge der U-förmigen "Ausziehleitungen" 25a und 25b verändert werden kann. Wird die in Figur 3b dargestellte Folie 24 beispielsweise zum oberen Zeichnungsrand hin verschoben, wird die effektive Länge der Umwegleitung 25a vergrößert, während die der Leitung 25b verkleinert wird. Entsprechend wird ein Phasendifferenzwinkel eingestellt, da die von in Figur 3 links liegenden Einzel-Antennen-Elementen herrührenden Signale einen längeren Laufweg zurückzulegen haben als die von den in der gleichen Figur rechts dargestellten Einzel-Antennen-Elementen herrührenden.

In den unteren Schichten wiederholt sich der gleiche Aufbau, wobei die Metallschicht 30 zusätzlich eine zentrale Öffnung 33 aufweist, um einen Zugriff auf einen Auskoppelkontakt 29 zu ermögliche, der auf dem Substrat 26 angeordnet ist.

Im Gegensatz zu der Netzwerkstruktur mit Einzel-Antennen-Elementen 27, die auf dem Substrat 26 angeordnet ist, sind die Einzel-Antennen-Elemente 37, die jeweils mit den Ausschnitten 31 in der Metallschicht 30 zusammenwirken, unter einer orthogonal verlaufenden Richtung zu den erstgenannten Einzel-Antennen-Elementen 27 ausgerichtet.

Ebenso verläuft der Auskoppelkontakt 39 unter einem Winkel von π/2 zu dem Auskoppelkontakt 29.

Als unterste Schicht erkennt man die Grundebene 40 einen Rundhohlleiter 42, der gegenüber der Grundebene 40 erfindungsgemäß verdrehbar ist und dem um π/2 zueinander versetzt angeordneten Auskoppelkontakt 29 und 39 der beiden Schalen zusammenwirkt.

In Figur 4 sind vier Einzel-Antennen-Elemente je der oberen und der unteren Schale perspektivisch übereinander dargestellt. Man erkennt, daß die einander zugeordneten Einzel-Antennen-Elemente 27 und 37 unter rechtwinklig zueinander liegenden Polarisationsrichtungen angeordnet sind. Auch erkennt man, daß die Projektionen der Auskoppelkontakte 29 und 39 der oberen bzw. unteren Schale um einen Winkel von π/2 zueinander angeordnet sind; weiter erkennt man den drehbar angeordneten Rundhohlleiter 42, mit dem das aufsummierte Gesamtsignal ausgekoppelt wird.

Figur 5 zeigt die Darstellung gemäß Figur 4 in Form einer Projektion, wobei die Projektionsrichtung parallel zur Hochachse, d.h. Z-Achse verläuft. Die im Raum voneinander beabstandeten Ebenen der ersten und zweiten Schale erscheinen daher in der Draufsicht in Figur 5 miteinander verschmolzen. Figur 5 zeigt weiterhin zwei auf dem Rundhohlleiter 42 angeordnete Auskoppelkontakte 49, die um π/2 voneinander beabstandet sind, ebenso wie die Auskoppelkontakte 29 der oberen Schale und 39 der unteren Schale. In der in Figur 5 gezeigten Stellung kann an dem senkrecht dargestellten Auskoppelkontakt das Signal des (bezüglich der Ansicht) vertikal polarisierten Wellenanteils ausgekoppelt werden. Am anderen Auskoppelkontakt 49 steht dementsprechend das Signal des horizontal polarisierten Wellananteils zur Verfügung.

In Figur 6 ist der Rundhohlleiter 42 relativ zur Antennenfläche verdreht worden, so daß an den Koppelkontakten 49 Signale horizontal und vertikal polarisierter Wellenanteile bezüglich einer zur Ansicht schrägen Einfallsebene zur Verfügung stehen.

Für lineare Polarisationsformen läßt sich demgemäß durch Verdrehen des Rundhohlleiters 42 eine beliebige Polarisationsebene einstellen.

Werden die von den beiden Schalen gelieferten Signale unter Zwischenschaltung eines 90°-Phasenschiebers miteinander verknüpft, so läßt sich mit der erfindungsgemäßen Planarantenne auch ein zirkular polarisiertes Signal verarbeiten, da zirkular polarisierte Wellen aus beliebigen zwei orthogonalen linearen Wellenanteilen zusammengesetzt werden können. Sind die Auskopplungskontakte am Rundhohlleiteranschluß so verschaltet, daß sie zirkulare Polarisation ergeben, ist die Drehung bzw. der Winkel zur Hauptebene der Antenne unerheblich.

Die erfindungsgemäße Antenne eröffnet kostengünstig die Möglichkeit, eine Universalantenne insbesondere für den Satellitenempfang zu schaffen, die in beliebiger Stellung, d.h. in ästhetisch zufriedenstellender Weise angeordnet, auf einen zu empfangenen Satelliten ausgerichtet werden und mit einfachen Mitteln auf verschiedene Polarisationsformen umgeschaltet werden kann.

Die Figuren 7 und 8 zeigen Beispiele für die Binär-Baumstruktur und die Anordnung von phasenverschiebenden "Ausziehleitungen". Figur 7 zeigt eine Anordnung, in der die Einzel-Antennen-Elemente durch Kreise 12 symbolisiert sind, während die phasenverschiebenden Elemente 25 der ersten Schale und 35 der zweiten Schale durch entsprechende U-förmige Stücke angedeutet sind. Figur 7 zeigt weiter die kreisförmige Begrenzung der AntennenEbene, die eine Drehung um die - in Figur 7 senkrecht zur Zeichenebene verlaufende - Hochachse begünstigt.

Figur 8 zeigt beispielhaft in ähnlicher symbolischer Darstellung denkbare Matrizen bzw. Binär-Baumstrukturen für 2x2-Antennen-Elemente, 4x4-, 8x8- und 16x16-Antennen-Elemente. Die Größe der Matrix an Antennen-Elementen läßt sich beliebig wählen, wobei quadratischen Anordnungen der Vorzug zu geben ist.

## Patentansprüche

1. Ebene Mikrowellen-Antenne (10), mit miteinander über Leitungen definierter Länge verknüpften Einzel-Antennen-Elementen (12), die über einer Masseebene (40) angeordnet sind, wobei benachbart der Ebene (26, 36), in der die Einzel-Antennen-Elemente (12) angeordnet sind, eine verschiebbare Einstellebene (24, 34) angeordnet ist, die Mittel trägt, um phasenverschiebend auf die von den Leitungen geführten Einzelsignale einzuwirken, **dadurch gekennzeichnet,**
- **daß** die Leitungen jeweils unterbrochen (28a,b; 38a,b) sind, und
- **daß** jede Unterbrechungsstelle (28a, b; 38a,b) jeweils mit einem auf der verschiebbaren Einstellebene (24, 34) angeordneten, im wesentlichen U-förmigen Leiterabschnitt (25a, b; 35a, b) überbrückt wird, dessen effektive Länge durch Verschieben der Einstellebene (24, 34) veränderlich ist.

2. Mikrowellen-Antenne nach Anspruch 1, **dadurch gekennzeichnet, daß** die verschiebbare Einstellebene (24, 34) zwischen Masseebene (40) und der Ebene (26, 36) der Einzel-AntennenElemente (12) angeordnet ist.

3. Mikrowellen-Antenne nach Anspruch 1 oder 2, **dadurch gekennzeichnet, daß** die Enden einer jeden Unterbrechungsstelle (28a, b; 38a, b) mit dem jeweiligen zugeordneten U-förmigen, Leiterabschnitt (25a, b; 35a, b) auf der verschiebbaren Einstellebene (24, 34) galvanisch gekoppelt sind.

4. Mikrowellen-Antenne nach Anspruch 1 oder 2, **dadurch gekennzeichnet, daß** die Enden einer jeden Unterbrechungsstelle (28a, b; 38a, b) mit dem jeweiligen zugeordneten U-förmigen Leiterabschnitt (25a, b; 35a, b) auf der verschiebbaren Einstellebene (24, 34) induktiv oder kapazitiv gekoppelt sind.

5. Mikrowellen-Antenne nach einem der vorhergehenden Ansprüche, **dadurch gekennzeichnet, daß** der Winkel ( ) zwischen der Hauptkeulenrichtung und der Antennenebene (10) durch Verschieben der Einstellebene (24, 34) einstellbar ist.

6. Mikrowellen-Antenne nach Anspruch 5, **dadurch gekennzeichnet, daß** die verschiebbare Einstellebene (24, 34) in Form einer Folie ausgebildet ist, die durch an den Rändern angelenkte Zugmittel einstellbar ist.

7. Mikrowellen-Antenne nach Anspruch 5, **dadurch gekennzeichnet, daß** die Antenne mechanische Mittel aufweist, um die Hauptkeulenrichtung bei gegebenem Winkel ( ) zwischen Hauptkeulenrichtung und Antennenebene (10) im Raum auszurichten (ϕ).

8. Mikrowellen-Antenne nach Anspruch 7, **dadurch gekennzeichnet, daß** die Antennenebene (10) drehbar gelagert ist.

9. Mikrowellen-Antenne nach einem der vorhergehenden Ansprüche, **gekennzeichnet durch** einen kreisrunden Rand.

10. Mikrowellen-Antenne nach einem der vorhergehenden Ansprüche, **gekennzeichnet durch** einen zweischaligen Aufbau (20er, 30er), wobei jede Schale zumindest eine Einzel-Antennen-Elemente (12) enthaltende Ebene (26, 36) und eine verschiebbare Einstellebene (24, 34) aufweist und die Polarisationsrichtung der Einzel-Antennen-Elemente (27) der ersten Schale rechtwinklig zu der Polarisationsrichtung der Einzel-Antennen-Elemente (37) der zweiten Schale verläuft.

11. Mikrowellen-Antenne nach Anspruch 10, **dadurch gekennzeichnet, daß** die jeweils aufsummierten Signale der ersten (20er) und der zweiten Schale (30er) zu jeweils einem von zwei Auskoppelkontakten (29, 39) geleitet werden, die um einen Winkel von π/2 zueinander versetzt in einem kreisförmigen Ausschnitt (33) angeordnet sind, und daß ein in dem kreisförmigen Ausschnitt drehbar gelagerter Hohlleiter (42) mit kreisförmigem Querschnitt zwei korrespondierende, um π/2 zueinander versetzt angeordnete Auskoppelkontakte (49) aufweist.

## Claims

1. Planar microwave antenna (10), having individual antenna elements (12) which are linked to one another via lines of defined length and are arranged above an earth plane (40), with a movable adjusting plane (24, 34) being arranged adjacent to the plane (26, 36) in which the individual antenna elements (12) are arranged, which adjusting plane (24, 34) has means to shift the phase of the individual signals carried by the lines, **characterized**
- **in that** the lines are each interrupted (28a, b; 38a, b), and
- **in that** each interruption point (28a, b; 38a, b) is bridged by in each case one essentially U-shaped conductor section (25a, b; 35a, b) which is arranged on the movable adjusting plane (24, 34) and whose effective length can be varied by moving the adjusting plane (24, 34).

2. Microwave antenna according to Claim 1, **characterized in that** the movable adjusting plane (24, 34) is arranged between the earth plane (40) and the plane (26, 36) of the individual antenna elements (12).

3. Microwave antenna according to Claim 1 or 2, **characterized in that** the ends of each interruption point (28a, b; 38a, b) are conductively coupled to the respective associated U-shaped conductor section (25a, b; 35a, b) on the movable adjusting plane (24, 34).

4. Microwave antenna according to Claim 1 or 2, **characterized in that** the ends of each interruption point (28a, b; 38a, b) are inductively or capacitively coupled to the respective associated U-shaped conductor section (25a, b; 35a, b) on the movable adjusting plane (24, 34).

5. Microwave antenna according to one of the preceding claims, **characterized in that** the angle (θ) between the main lobe direction and the antenna plane (10) can be adjusted by moving the adjusting plane (24, 34).

6. Microwave antenna according to Claim 5, **characterized in that** the movable adjusting plane (24, 34) is in the form of a sheet which can be adjusted by tensioning means articulated on the edges.

7. Microwave antenna according to Claim 5, **characterized in that** the antenna has mechanical means in order to align (ϕ) the main lobe direction in three dimensions for a given angle (θ) between the main lobe direction and the antenna plane (10).

8. Microwave antenna according to Claim 7, **characterized in that** the antenna plane (10) is mounted such that it can rotate.

9. Microwave antenna according to one of the preceding claims, **characterized by** a circular edge.

10. Microwave antenna according to one of the preceding claims, **characterized by** a two-shell structure (20 series, 30 series), with each shell having at least one plane (26, 36) containing individual antenna elements (12) and having a movable adjusting plane (24, 34), and the polarization direction of the individual antenna elements (27) in the first shell running at right angles to the polarization direction of the individual antenna elements (37) in the second shell.

11. Microwave antenna according to Claim 10, **characterized in that** the respectively added signals of the first shell (20 series) and of the second shell (30 series) are passed to in each case one of two output contacts (29, 39) which are arranged such that they are offset through an angle of π/2 with respect to one another in a circular cutout (33), and **in that** a waveguide (42), which is mounted in the circular cutout such that it can rotate and which has a circular cross section, has two corresponding output contacts (49) which are arranged offset through π/2 with respect to one another.

## Revendications

1. Antenne plane hyperfréquences (10) comportant des éléments d'antenne (12) combinés par des conducteurs de longueur définie, ces éléments étant placés au-dessus d'un plan de masse (40), avec au voisinage des plans (26, 36) dans lesquels se trouvent les différents éléments d'antenne (12), un plan de réglage (24, 34) monté coulissant et qui porte des moyens permettant d'agir dans le sens du déphasage sur les signaux distincts passant par les conducteurs,
**caractérisée en ce que**
- les conducteurs sont respectivement interrompus (28a, b ; 38a, b), et
- chaque point d'interruption (28a, b ; 38a, b) est enjambé par un segment conducteur (25a, b ; 35a, b) essentiellement en forme de U, prévu sur le plan de réglage coulissant (24, 34), et la longueur effective de ce segment se modifie par coulissement du plan de réglage (24, 34).

2. Antenne hyperfréquences selon la revendication 1,
**caractérisée en ce que**
le plan de réglage coulissant (24, 34) est placé entre le plan de masse (40) et le plan (26, 36) des différents éléments d'antenne (12).

3. Antenne hyperfréquences selon l'une quelconque des revendications 1 ou 2,
**caractérisée en ce que**
les extrémités de chaque point d'interruption (28a, b ; 38a, b) sont couplées galvaniquement avec le segment de conducteur (25a, b ; 35a, b) en forme de U, associé sur le plan coulissant (24, 34).

4. Antenne hyperfréquences selon l'une quelconque des revendications 1 ou 2,
**caractérisée en ce que**
les extrémités de chaque point d'interruption (28a, b ; 38a, b) sont couplées de manière inductive ou capacitive avec le segment de conducteur (25a, b ; 35a, b) en forme de U associé sur le plan de réglage coulissant (24, 34).

5. Antenne hyperfréquences selon l'une quelconque des revendications précédentes,
**caractérisée en ce que**
l'angle (θ) entre la direction du lobe principal et la plan d'antenne (10) se règle par coulissement du plan de réglage (24, 34).

6. Antenne hyperfréquences selon la revendication 5,
**caractérisé en ce que**
le plan de réglage coulissant (24, 34) est en forme de feuille dont les bords sont munis de moyens de traction.

7. Antenne hyperfréquences selon la revendication 5,
**caractérisé en ce que**
l'antenne comporte des moyens mécaniques pour aligner dans l'espace (ϕ) la direction du lobe principal pour un angle (θ) donné compris entre la direction du lobe principal et le plan (10) de l'antenne.

8. Antenne hyperfréquences selon la revendication 7,
**caractérisé en ce que**
le plan (10) de l'antenne peut tourner.

9. Antenne hyperfréquences selon l'une quelconque des revendications précédentes,
**caractérisée par**
un bord circulaire.

10. Antenne hyperfréquences selon l'une quelconque des revendications précédentes,
**caractérisée par**
une structure en deux coquilles (références de type 20, références de type 30), chaque coquille ayant un plan (26, 36) contenant au moins un élément d'antenne (12), et un plan de réglage coulissant (24, 34), la direction de polarisation des différents éléments d'antenne (27) de la première coquille étant perpendiculaire à la direction de polarisation des éléments d'antenne (37) de la seconde coquille.

11. Antenne à hyperfréquences selon la revendication 10,
**caractérisé en ce que**
les signaux additionnés de la première coquille (références de type 20) et de la seconde coquille (références de type 30) sont reliés à deux contacts de découplage (29, 39) décalés l'un par rapport à l'autre d'un angle π/2 dans une découpe de forme circulaire (33), et un guide d'ondes (42), de section circulaire, logé en pivotement dans la découpe circulaire, possède deux contacts de découplage (49) correspondants, décalés l'un par rapport à l'autre d'un angle π/2.
